# EUROPÄISCHE PATENTSCHRIFT

(11) **EP 2 202 339 B1**
(45) Veröffentlichungstag und Bekanntmachung des Hinweises auf die Patenterteilung: **22.04.2015**
(21) Anmeldenummer: 09015515.1
(22) Anmeldetag: 15.12.2009
(51) Int. Cl.: D04B 1/26, D04B 9/56

(54) **Füßling aus Maschenware und Verfahren zu seiner Herstellung**
Sock liner made of knitted fabric and method for its manufacture
Chausson en mailles et son procédé de fabrication

(30) Priorität: 22.12.2008 DE 102008064446
(43) Veröffentlichungstag der Anmeldung: 30.06.2010
(73) Patentinhaber: Kunert Fashion GmbH & Co. KG, 87509 Immenstadt (DE)
(72) Erfinder: Oertel, Mike, 09481 Elterlein (DE); Meier, Klaus, Dr., 73312 Geislingen (DE); Franke, Claudia-Susanne, 87544 Blaichach (DE)
(74) Vertreter: Rüger, Barthelt & Abel

(56) Entgegenhaltungen:
- WO-A1-2008/072048
- DE-B- 1 119 447
- US-A1- 2009 223 254

## Beschreibung

Die Erfindung betrifft einen Füßling aus Maschenware, mit einem taschen- oder beutelartigen Fußspitzenteil, einem beutelartigen Fersenteil und einem zwischen den Fußspitzen und dem Fersenteil sich erstreckenden, die Sohle enthaltenden Mittelteil, durch die gemeinsam eine einen Rand aufweisende Einstiegsöffnung für den Fuß eines Trägers begrenzt ist. Außerdem bezieht sich die Erfindung auf ein Verfahren zur Herstellung eines solchen Füßlings.

An modische Füßlinge oder kurze Söckchen wird die Forderung gestellt, dass sie einerseits den Fuß des Trägers oder der Trägerin im Zehen- und Fersenbereich sowie längs der Sohle abdecken und umhüllen, andererseits aber auch bei tief ausgeschnittenem Schuhwerk von außen her möglichst nicht sichtbar sind. Darüberhinaus muss ein fester Halt des Füßlings oder Söckchens an dem Fuß gewährleistet sein, um insbesondere zu verhindern, dass der Füßling oder das Söckchen beim Tragen unbeabsichtigt über die Ferse abgestreift wird.

Einfache Füßlinge, die nur aus einem rundgestrickten Schlauch bestehen, der an einem Ende durch eine Naht verschlossen ist, genügen diesen Anforderungen in der Regel nicht. Die FR-1 079 155 A1 offenbart eine verbesserte Ausführung eines solchen Füßlings in der Weise, dass der als einfacher Schlauch gestrickte und an seinem Ende mittels einer Naht verschlossene Füßling etwa auf halber Höhe des Schlauches mit einem eingestrickten Beutel versehen ist, der durch Mindern und Zunehmen von Maschen im Pendelgang der Rundstrickmaschine hergestellt wird und der im Gebrauch als Fußspitzenteil zur Aufnahme der Zehen des Trägers dient. Zur besseren Anpassung an die anatomische Form des Fußes kann das Gestrick im Bereiche der den Schlauch verschließenden Naht vor deren Anbringung zugeschnitten werden. Trotzdem ist die auf diese Weise zu erzielende Passform des Füßlings für viele Anforderungen nicht ausreichend. Dies gilt auch für einen anderen aus der DE 931 00 A1 bekannten Füßling, der aus einem verhältnismäßig lang ausgebildeten Spitzenteil und einem verhältnismäßig kurz ausgebildeten Fersenteil besteht, zwischen denen sich ein Zwischenstück gleich bleibender Breite erstreckt. Das Ende des Spitzenteils und des Fersenteils werden nach der Herstellung des Rohlings abgekettelt, wobei der Rand der Öffnung mit "Fadengummi" versehen wird. Bei dieser Art Füßlingen ist das lange Spitzenteil häufig unerwünscht. Auch wird ein in den gesamten Rand der Einstiegsöffnung ringsum eingearbeiteter Gummifaden, wie er zur Erzielung eines guten Haltens am Fuß erforderlich ist beim Tragen als nachteilig empfunden. Ein grundsätzlich ähnlicher Füßling ist schließlich aus der EP 0 632 972 B1 bekannt, der zwei einander gegenüberliegend angeordnete, jeweils nach Art eines Fersenbeutels gearbeitete Teile aufweist, die durch ein die Sohle enthaltendes Mittelteil miteinander verbunden sind und zwar derart, dass die Verbindung zwischen den einzelnen Teilen nahtlos und kontinuierlich ausgebildet ist, so dass der ganze Füßling einschließlich seines die Einstiegöffnung umgebenden Randes vollständig nahtfrei ist.

Ausgehend von diesem Stand der Technik liegt der Erfindung die Aufgabe zugrunde einen gestrickten Füßling zu schaffen, der auch bei einem sehr großen Ausschnitt, vor allem im Zehenbereich, sich durch einen zuverlässigen Halt an den Fuß des Trägers oder der Trägerin auszeichnet und über eine einwandfreie Passform verfügt.

Zur Lösung dieser Aufgabe weist der erfindungsgemäße Füßling die Merkmale des Patentanspruchs 1 auf.

Der erfindungsgemäße Füßling, der mit einem taschenartigen Fußspitzenteil, einem beutelartigen Fersenteil und einem zwischen dem Fußspitzen- und dem Fersenteil sich erstreckenden, die Sohle enthaltenden Mittelteil nahtlos gestrickt ist, weist ein an das Mittelteil angestricktes Fersenteil auf, das nach Art eines einseitig offenen Beutels gearbeitet und durch eine Naht verschlossen ist, die quer zu der Sohle verlaufend angeordnet ist. Diese Naht kann eine Kettelnaht, eine Rosso-Naht oder eine andere zweckentsprechende Naht sein und ist in einer bevorzugten Ausführungsform im Bereiche der Sohle angeordnet. Bei gewissen Ausführungsformen kann es aber auch zweckmäßig sein, die quer verlaufende Naht im oberen Fersenbereich nahe des Randes anzuordnen.

Die Einstiegsöffnung des Füßlings ist mit Vorteil durch einen an das Fußspitzenteil und/oder das Fersenteil angestrickten elastischen Rand begrenzt, während in dem Mittelteil wenigstens ein Bereich des die Einstiegsöffnung begrenzenden Randes mit einem im Wesentlichen unelastischen Faden gestrickt ist.

Der neue Füßling kann mit einem extrem großen Ausschnitt im Zehenbereich des Trägers ausgebildet werden, ohne die Passform zu verschlechtern. Es wurde erkannt, dass es dazu wichtig ist, die Spitze des Füßlings sehr elastisch und dessen Ferse möglichst unelastisch zu gestalten. Dies wird durch die quer zu der Sohle verlaufende Naht erreicht. Außerdem darf der obere Rand des Füßlings in der Regel nicht so weit nach oben reichen, dass er bei niedrig ausgeschnittenem Schuhwerk von außen her sichtbar ist. Um dies zu erreichen, ist die Quernaht nach unten, d.h. in den Bereich der Sohle gelegt.

Das beutelartige Fersenteil kann nach Art einer bekannten Keilferse durch entsprechende Minderung und Zunahme von Maschen gestrickt sein. Bei dieser Ausbildung des Fersenbeutels ergibt sich etwa in der Mitte des Fersenbeutels auf beiden Seiten des Fußes jeweils eine nach außen zu verlaufende Minderungskante. Da die Maschen des Gestrickes an den Enden der Minderungskante fester angezogen sind, ergeben sich an diesen Stellen Wülste, die gelegentlich unerwünscht sind. Auch treten am inneren Ende der Minderungskante Spannungsspitzen in den maschenbildenden Garnen auf, die bei empfindlichen Garnen die Gefahr der Entstehung von Löchern an diese Stellen beinhalten. Eine Abhilfe und eine wesentliche Verbesserung der Passform des Füßlings lässt sich dadurch erzielen, dass das Fersenteil mit einer neuartigen "invertierten" Minderung und Zunahme gearbeitet wird, bei der der das Fersenteil bildende Beutel zwei vom Bereiche des Randes der Einstiegsöffnung ausgehende Minderungskanten aufweist, die beidseitig der Sohle zu den Enden der Quernaht hin verlaufen und die auf jeder Seite jeweils einen Winkel, beispielsweise von 90°, miteinander einschließen. Unerwünschte Stoffansammlungen im Fersenbereich, der in der Regel besonders starken Scheuerbelastungen ausgesetzt ist, sind damit vermieden.

Erfindungsgemäße Verfahren zum Herstellen eines Füßlings, der im vorstehenden erläuterten Art sind Gegenstand der Patentansprüche 11, 12 und 17.

Bei einem solchen Verfahren, das auf einer mit einer Minder- und Zunahmeeinrichtung ausgerüsteten Strickmaschine, insbesondere Rundstrickmaschine, mit zwei getrennt voneinander ansteuerbaren Nadelgruppen ausgeführt wird, wird der Füßling beginnend mit der Fußspitze in folgender Schrittfolge gestrickt:
Zuerst wird mit einer ersten Nadelgruppe im Pendelgang ein elastischer Rand für das Fußspitzenteil des Füßlings gestrickt. Dieser Rand besteht aus einigen im Pendelgang gestrickten Teilmaschenreihen, in denen ein zweckentsprechender elastischer Faden verarbeitet ist.

An den Rand sich nahtlos anschließend wird mit den Nadeln der ersten Nadelgruppe im folgenden ein taschen- oder beutelartiges Fußspitzenteil durch Mindern und anschließendes Zunehmen von Maschen im Pendelgang gestrickt. Als nächstes wird, ebenfalls mit den Nadeln der ersten Nadelgruppe, ein sich nahtlos an das Fußspitzenteil anschließendes, die Sohle des Füßlings enthaltendes Mittelteil gestrickt, an das ein die Einstiegsöffnung für den Träger des Füßlings begrenzender Rand durch Systemwechsel unter Einsatz eines unelastischen Fadens, ebenfalls im Pendelgang, angestrickt wird.

An das so mit dem im Wesentlichen unelastischen Rand versehene Mittelteil schließt sich ein im Pendelgang mit den Nadeln der der ersten Nadelgruppe diametral gegenüber liegenden zweiten Nadelgruppe gestrickter vorzugsweise elastischer Rand des Fersenteils an. Dieser Rand besteht aus im Pendelgang erzeugten Teilmaschenreihen in denen bspw. ein elastischer Faden verarbeitet ist. An den Rand anschließend wird mit den Nadeln der zweiten Nadelgruppe im Pendelgang das beutelartige Fersenteil gestrickt, indem beispielsweise in einer für die Herstellung einer bekannten Keilferse gebräuchlichen Weise Maschen gemindert und sodann wieder zugenommen werden. Nach Fertigstellung des Fersenteils wird mit allen Nadeln beider Nadelgruppen gemeinsam im Rundlauf wenigstens eine ringsum laufende Maschenreihe erzeugt, die die Öffnung des Fersenbeutels umgibt und die vorzugsweise als Kettelmaschenreihe ausgebildet ist und an die sich gegebenenfalls einige ebenfalls im Rundlauf gestrickte Draufreihen anschließen können.

Der so gestrickte Rohling wird an der sich an das Fersenteil anschließenden rundumlaufenden Maschenreihe durch eine Naht verschlossen, die quer zu der Sohle des Füßlings verläuft und in dessen Sohlenbereich angeordnet ist.

Der erfindungsgemäße Füßling kann, wie bereits erwähnt, mit einem extrem großen Ausschnitt vor allem im Zehenbereich ausgebildet werden, was insbesondere beim Tragen des Füßlings in Ballerinas gewünscht ist. Aufgrund seines großen Ausschnittes verschwindet der Füßling vollständig im Schuh. Darüber hinaus zeichnet sich der Füßling durch eine sehr gute Passform aus. Wie die Erfahrung gezeigt hat, werden unerwartet große Kräfte benötigt, um den Füßling im Gebrauch über die Ferse "abzuwerfen" und zwar ungeachtet dessen, dass er über einen sehr großen Ausschnitt verfügt. Da der Rand des Füßlings rings um die Einstiegsöffnung bei der Herstellung des Rohlings, wie erläutert, mit angestrickt wird, kann die bei vielen bekannten Füßlingen erforderliche Konfektion des Randes wegfallen.

Weiterbildungen und weitere Ausgestaltungen des neuen Füßlings und des neuen Verfahrens zu dessen Herstellung sind Gegenstand von Unteransprüchen.

In der Zeichnung ist ein Ausführungsbeispiel des Gegenstandes der Erfindung dargestellt. Es zeigen jeweils in schematischer Darstellung:
Figur 1 einen Füßling gemäß der Erfindung, in einer Draufsicht auf die Einstiegsöffnung,
Figur 2 den Füßling nach Figur 1, in einer Draufsicht auf die Sohle,
Figur 3 einen gestrickten Rohling zur Herstellung des Füßlings nach Figur 1, in perspektivischer Darstellung mit Blick auf die Einstiegsöffnung,
Figur 4 den Rohling nach Figur 3, in perspektivischer Darstellung mit Blick auf die Sohle,
Figur 5 den Rohling nach Figur 3, in einer Seitenansicht und
Figur 6 ein Schaubild zur Veranschaulichung des Strickvorgangs bei der Herstellung eines Fersenteils mit invertierter Minderung und Zunahme des Füßlings nach Figur 1.

Der in den Figuren 1, 2 schematisch dargestellte aus Maschenware bestehende Füßling weist ein beutel- oder taschenartiges Fußspitzenteil 1 und ein diesem gegenüber liegendes ebenfalls taschen- oder beutelartiges Fersenteil 2 sowie ein zwischen dem Fußspitzen- und dem Fersenteil 1, 2 sich erstreckendes, die Sohle 3 enthaltendes Mittelteil 4 auf. Das Fußspitzenteil 1 ist mit einem angestrickten elastischen Rand 5 versehen, an den sich ein ebenfalls angestrickter, im Wesentlichen unelastischer Rand 6 des Mittelteils 4 anschließt, der nahtlos mit einem an das Fersenteil 2 angestrickten elastischen Rand 7 verbunden ist. Das Fußspitzenteil 1, das Fersenteil 2 und das Mittelteil 4 begrenzen mit ihren Rändern 5, 7, 6 die Einstiegsöffnung 8 für den Fuß des Trägers des Füßlings.

Das Fußspitzenteil 1 ist in bekannter Weise durch Minderung und anschließende Zunahme von Maschen beim Stricken im Pendelgang der Rundstrickmaschine beutel- oder taschenartig gearbeitet, wobei die sich ergebenden Minderungskanten auf den beiden Seiten der Einstiegsöffnung 8 mit 9 bezeichnet sind. Die Minderungskanten erstrecken sich etwa von dem Rand 5 aus zu der Fußspitze hin. Wie insbesondere aus Figur 1 ersichtlich ist das Fußspitzenteil 1 so gestrickt, dass der Füßling mit einem extrem großen Ausschnitt 10 im vorderen Bereich der Einstiegsöffnung 8 ausgebildet ist. Dieser Ausschnitt 10 ist im Wesentlichen durch den elastischen Rand 5 begrenzt, welcher sich über einen Bogen von etwa 180° erstreckt und aus einigen im Pendelgang erzeugten Teilmaschenreihen besteht, in denen elastisches Fadenmaterial und/oder Gummifäden enthalten sind.

Im Bereiche des ebenfalls im Pendelgang gestrickten Mittelteils 4, das sich nahtlos an das Fußspitzenteil 1 anschließt ist der ebenfalls aus einigen Maschenreihen bestehende Rand 6 im Wesentlichen nicht elastisch. In seinen Maschenreihen ist im Wesentlichen nur ein HE-Garn (Helanca) ohne EL (Elastan) oder Gummifäden verarbeitet. Das Mittelteil 4 ist glatt gestrickt und enthält zwei einander gegenüber liegende eingearbeitete Markierungen 11, die als Messpunkte bei der Qualitätskontrolle dienen.

Das sich an das Mittelteil 4 nahtlos anschließende Fersenteil 2, ist durch Minderung und Zunahme von Maschen beutelartig ausgebildet. Es kann nach Art einer bekannten Keilferse gestaltet sein, wie dies beispielsweise in "Albert Diebler, Technologie der Rundstrickerei Der Rundstrickstrumpfautomat, Konradin Verlag" beschrieben ist. Alternativ kann das beutelartige Fersenteil 2 auch mit einer "invertierten" Minderung und Zunahme der Maschen hergestellt sein, wie dies anhand der Figuren 5, 6 im Nachfolgenden noch erläutert werden wird. Die sich ergebenden Minderungslinien oder -kanten, welche von dem Rand 7 zu der Sohle 3 hin verlaufen, sind in Figur 2 bei 12 angedeutet.

Das zunächst als offener Beutel gearbeitete Fersenteil 2 ist im Sohlenbereich mit dem Mittelteil durch eine Quernaht 13 verbunden, die quer zu der Sohle 3 verläuft und als Kettelnaht oder Rosso-Naht oder als ähnliche Naht ausgebildet ist. Die Quernaht 13 liegt am Ende des Sohlenteils 3 am Übergang von dem Mittelteil 4 zu dem Fersenteil 2. Wie aus Figur 2 zu ersehen führen die beiden Minderungskanten 12 zu der Quernaht 13 hin.

Der an das Fersenteil 2 angestrickte, sich etwa über einen Umfang von 180° erstreckende elastische Rand 7 besteht aus einigen im Pendelgang hergestellten Teilmaschenreihen in denen ein elastischer Faden, beispielsweise ein Gummifaden verarbeitet ist.

Um den besonders großen Ausschnitt bei 10 des Füßlings ausbilden zu können, ohne die Passform des Füßlings zu verschlechtern ist es wichtig, die Fußspitze möglichst elastisch und die Ferse möglichst unelastisch zu gestalten. Auch darf der obere Rand des Füßlings nicht zu weit nach oben reichen. Um diesen Anforderungen gerecht zu werden, ist die Quernaht 13 vorgesehen, die im Bereiche der Sohle 3 liegt und ein wesentliches Merkmal für die Stabilisierung der Ferse ist. Damit kann die Berandung des Füßlings entlang der sich beim Tragen ergebenden optimalen Kraftlinie gestaltet werden. Da die sich aus den sich nahtlos aneinander anschließenden Rändern 5, 7, 6 des Fußspitzenteils 1, des Mittelteils 4 und des Fersenteils 2 zusammensetzende Berandung der Einstiegsöffnung 8 aus an die einzelnen Teile angestrickten Maschenreihen besteht und somit bei der Herstellung des Füßlings mit erzeugt wird, entfällt die bei gewissen bekannten Macharten von Füßlingen erforderliche Konfektionierung der Berandung.

Die Herstellung des im Vorstehenden beschriebenen Füßlings erfolgt auf einer mit einer Einrichtung zur Minderung und Zunahme von Maschen versehenen Rundstrickmaschine. Sie kann grundsätzlich aber auch auf einer Flachstrickmaschine mit zwei Nadelreihen geschehen. Das Herstellungsverfahren wird im Folgenden anhand der Figuren 3 bis 6 erläutert, in denen mit den Figuren 1, 2 gleiche Teile mit gleichen Bezugszeichen versehen sind:
Der Füßling wird beginnend mit der Fußspitze zur Ferse hin gestrickt. Dazu wird zunächst der elastische Rand 5 des Fußspitzenteils 1 im Pendelgang mit den Nadeln einer ersten Nadelgruppe des Nadelzylinders der Rundstrickmaschine gestrickt, die sich etwa über einen Umfang von 180° des Nadelzylinders erstreckt und ca. die Hälfte der Nadeln des Nadelzylinders umfasst. Der elastische Rand besteht aus einigen im Pendelgang erzeugten Teilmaschenreihen, die Fangmaschen enthalten und in denen beispielsweise ein Gummifaden verarbeitet ist, um die Elastizität zu erzielen. An den Rand 5 anschließend wird mit den Nadeln der ersten Nadelgruppe das taschen- oder beutelartige Fußspitzenteil 1 im Pendelgang gestrickt, wobei die Herstellung des Beutels in an sich bekannter Weise durch Minderung und anschließende Zunahme von Maschen erfolgt, wobei die Minderungskanten 9 ausgebildet werden.

An das so hergestellte beutel- oder taschenartige Fußspitzenteil 1 nahtlos anschließend wird mit den Nadeln der ersten Nadelgruppe im Pendelgang das Mittelteil 4 aus einem zweckentsprechenden Garn glatt gestrickt. Dabei wird gleichzeitig der elastische Rand 6 im Randbereich des Mittelteils 4 durch entsprechenden Stricksystemwechsel im Pendelgang mit angestrickt. Der Rand 6 besteht aus einigen Maschenreihen, in denen beispielsweise Helancafaden mit Fangmaschen verarbeitet ist.

Der Strickvorgang wird nunmehr mit dem Stricken des Randes 7 fortgesetzt, der mit Nadeln der zweiten Nadelgruppe gestrickt wird, die der auf dem Nadelzylinder der Rundstrickmaschine der ersten Nadelgruppe diametral gegenüber liegt. Der Rand 7 besteht aus einigen Maschenreihen in die einGummifaden eingearbeitet ist, so dass der Rand 7 elastisch ist.

An den Rand 7 schließen sich gegebenenfalls einige in dem Bereich 14 der Figur 3 liegende glatte Maschenreihen an, die mit den Nadeln der zweiten Nadelgruppe gestrickt sind und gegebenenfalls sich in Maschenreihen des von Nadeln der ersten Nadelgruppe gestrickten Maschenreihen des Mittelteils 4 fortsetzen, so dass sie insgesamt einige rund laufende Maschenreihen bilden. In jedem Falle wird aber nach dem Stricken des elastischen Randes 7 des Fersenteils 2 das Fersenteil 2 in Gestalt eines einseitig offenen Beutels gestrickt, wozu Maschen gemindert und sodann wieder aufgenommen werden. Dieser Fersenbeutel kann in Form einer bekannten Keilferse gestrickt sein, wie dies in Figur 2, 3 mit den Minderungskanten 12 der Fall ist. Das Fersenteil 2 mit der Minderung und Zunahme der Maschen wird im Pendelgang mit den Nadeln der zweiten Nadelgruppe gestrickt und liegt somit dem die Sohle 3 enthaltenden Mittelteil 4 diametral gegenüber, d.h. es ist auf dem Nadelzylinder gegenüber dem Mittelteil um 180° gedreht angeordnet.

Nach der Fertigstellung des beutelartigen Fersenteils 2 wird an dieses wenigstens eine Maschenreihe im Rundlauf angestrickt, die die Öffnung des Fersenbeutels umschließt und in der Regel als Kettelreihe ausgebildet und in Figur 3, 4 mit 15 bezeichnet ist. An diese ringsumlaufende mindestens eine Maschenreihe 15 schließen sich einige ebenfalls im Rundlauf gestrickte Maschenreihen 16 als sogenannten Draufreihen an, die bei dem späteren fertigen Füßling entfallen.

Der insoweit fertig gestellte Rohling des Füßlings ist, wie die Figuren 3, 4, zeigen, ein im Wesentlichen schlauchartiges Gebilde, das an einer Seite, im Bereiche der Maschenreihen 15, 16 offen ist und das seitlich eine Öffnung in Gestalt der Einstiegsöffnung 8 aufweist, die von einer Berandung umgeben ist, welche sich aus den elastischen Rändern 5, 7 und dem unelastischen Rand 6 zusammensetzt.

In einem letzten Arbeitsgang wird längs der Kettelmaschenreihe der schlauchförmige Rohling durch die quer zu der Sohle 3 verlaufende Kettelnaht 13 verschlossen, wobei die Draufreihen 16 entfernt werden. Wie bereits erläutert, verläuft die als Kettelnaht ausgebildete Quernaht 13, die auch als Rosso-Naht oder anders gestaltet sein kann, am Ende der Sohle 3 beim Übergang vom Mittelteil 4 zum Fersenteil 2, wie dies aus der Figur 2 zu entnehmen ist.

Anstelle einer herkömmlichen Keilferse kann das beutelartige Fersenteil 2 auch in neuartiger Weise mit einer sogenannten "invertierten" Minderung und Zunahme von Maschen gestrickt werden. Diese Ausführungsform ist in den Figuren 5, 6 veranschaulicht:
Das Schaubild nach Figur 6 zeigt in einer Abwicklung die bei einem Zentriwinkel von 180° aufgeschnittene Schlauchware anschließend an den Rand 7 und die diesem folgenden Maschenreihen 14 des Rohlings nach Figur 3 unter Veranschaulichung der Maschenreihen des Randes 7 und der Maschenreihen 14, sowie der im Rundlauf gestrickten Kettelmaschenreihe 15 und der sich daran anschließenden Draufreihen 16 sowie der dazwischen liegenden, im Pendelgang von der zweiten Nadelgruppe erzeugten Teilmaschenreihen, die den Fersenbeutel des Fersenteils 2 bilden. Diese Teilmaschenreihen sind an ihren Enden miteinander unverstrickt dargestellt, um das Abnehmen (Mindern) und Aufnehmen (Zunehmen) der Maschen während der Herstellung des Fersenbeutels darzustellen. Während das Fußspitzenteil 1 und das Mittelteil 4, wie erläutert, mit einer ersten Nadelgruppe im Pendelgang gestrickt werden, die einen Umfangsbereich von etwa 270° bis 90° Zentriwinkel am Umfang des Nadelzylinders einnimmt, wird das Fersenteil 2 mit seinem Rand 7 und seiner Kettelnaht 15 sowie den Draufreihen 16 mit den Nadeln einer zweiten Nadelgruppe erzeugt, die den Nadeln der ersten Nadelgruppe gegenüber liegen und etwa einen Umfangsbereich zwischen 90° und 270° einnehmen. Diese Gradeinteilung längs um den Umfang des Nadelzylinders ist in Figur 6 oben angegeben. Das Schaubild veranschaulicht die aufeinander folgenden Maschenreihen schematisch jeweils durch horizontale Strichlinien.

Nach dem Stricken der sich an dem Rand 7 gegebenenfalls anschließenden im Rundlauf gestrickten Maschenreihen 14 werden nach Erreichen der letzten Maschenreihe 14a die Nadeln in dem Umfangsbereich zwischen 270° und 90° inaktiviert. Mit dem anschließend im Pendelgang erfolgenden Stricken mit den verbleibenden aktiven Nadeln in dem Umfangsbereich zwischen 90° und 270° werden Teilmaschenreihen hergestellt, derart, dass in der sich an die noch außerhalb des Fersenbereichs liegende Maschenreihe 14a anschließenden Teilmaschenreihe oder Teilmaschenreihengruppe 14b schlagartig die Maschenzahl auf einen ersten Minimalwert vermindert wird. Dazu wird die Maschenzahl, wie in Figur 6 durch einen gestrichelten Pfeil 17 angedeutet, auf einen ersten Minimalwert bei 18 reduziert, der bei dem dargestellten Ausführungsbeispiel der Nadelzahl entspricht, welche etwa in dem Umfangsbereich zwischen 158° und 202° liegt.

Ausgehend von diesem ersten Minimalwert der Maschenzahl bei 18 wird in den nachfolgend im Pendelgang gestrickten Teilmaschenreihen, die Maschenzahl in jeder Maschenreihe einzeln oder in Maschenreihengruppen stückweise wieder vergrößert, d.h. es werden entsprechend Maschen aufgenommen, bis eine Maschenreihe oder Maschenreihengruppe 19 erreicht ist, die eine maximale Maschenzahl aufweist, welche im vorliegenden Fall der Nadelzahl in dem Umfangsbereich zwischen 90° und 270° entspricht. Diese Zunahme der Maschenzahl von dem Minimalwert 18 auf dem Maximalwert 19 ist in Figur 6 durch einen Pfeil 20 angedeutet.

Im weiteren Verlauf des im Pendelgang erfolgenden Strickvorgangs werden ausgehend von dem Maximalwert der Maschenzahl in der oder den Maschenreihen bei 19 wieder Maschen abgenommen, wie dies durch einen gestrichelten Pfeil 21 angedeutet ist, bis bei 22 ein zweiter Minimalwert der Maschenzahl erreicht ist, der bei dem gewählten Ausführungsbeispiel der ersten Minimalzahl bei 18 entspricht. Nach Erreichen der minimalen Maschenzahl bei 22 werden, wie durch einen Pfeil 23 angedeutet, wieder alle Maschen auf einmal aufgenommen, so dass der Ausgangszustand mit allen in dem Umfangsbereich zwischen 90° und 270° liegenden Nadeln erreicht wird. Darauf wird der Rundlauf der Maschine fortgesetzt, d.h. beginnend mit der ersten außerhalb des Beutelbereichs liegenden rundumlaufenden Maschenreihe 15, die eine Kettelmaschenreihe sein kann, werden die Draufreihen 16 als Schlauchware gestrickt.

Im Vergleich zu den Verhältnissen bei einer bekannten Keilferse zeichnet sich das Fersenteil 2 bei dem erfindungsgemäßen Füßling somit durch eine "invertierte" Minderung und Zunahme aus. Bei dieser Machart ist, wie in Figur 5 angedeutet, der eigentliche Fersenbeutel 3 frei von Minderungskanten, so dass er sich sehr gut der anatomischen Gestalt der Ferse anpassen kann, womit eine hervorragende Passform des Füßlings erreicht wird. Die Minderungskanten 12a auf beiden Seiten der Ferse verlaufen, wie in Figur 5 dargestellt, am Rande des eigentlichen Fersenbeutels. Sie gehen jeweils von einer gemeinsamen Stelle 24 in der Nähe der Kettelmaschenreihe 15 aus und schließen einen Winkel 25 miteinander ein, der in der Regel in der Größenordnung zwischen 75° und 90° liegt. Von der Stelle 24 aus erstrecken sich die Minderungskanten 12a zu dem Rand 7 und zu der Kettelmaschenreihe 15, d.h. beim fertigen Füßling zu der Quernaht 13 hin, wie dies Figur 5 ohne Weiteres zu entnehmen ist.

In einer alternativen Ausführungsform kann das beschriebene beutelartige Fersenteil 2 unabhängig davon, ob es als Keilferse oder mit invertierter Minderung und Zunahme der Maschen ausgeführt ist auch mit den Nadeln der ersten Nadelgruppe anschließend an das Mittelteil 4 gestrickt werden. Damit ergibt sich ein schlauchförmiger Rohling ähnlich wie er in Figur 4 dargestellt ist, jedoch mit dem Unterschied, dass das nach Art eines offenen Beutels gestrickte Fersenteil 2 auf der Seite der Sohle 3 des Mittelteils liegt. Die sich an den mit der zweiten Nadelgruppe gestrickten Rand 7 anschließende rundumlaufende Kettelmaschenreihe 15, die auch durch einige dazwischen liegende rundumlaufenden Maschenreihen 14 von dem Rand 7 beabstandet sein kann, bewirkt dann, dass beim Schließen der Öffnung des Rohlings die quer zu der Sohle 3 verlaufende Naht 13 nicht im Sohlenbereich, sondern in der Nähe des Randes 7, d.h. im oberen Bereich der Ferse zu liegen kommt. Wegen der dazwischen liegenden Maschenreihen wäre der Rand 7 im Vergleich zur Ausführungsform nach Figur 5 nach oben versetzt.

## Patentansprüche

1. Füßling aus Maschenware, mit einem taschen- oder beutelartigen Fußspitzenteil (1), einem beutelartigen Fersenteil (2) und einem zwischen dem Fußspitzen- und dem Fersenteil sich erstreckenden, die Sohle (3) enthaltenden Mittelteil (4), durch die gemeinsam eine einen Rand (5,7,6) aufweisende Einstiegsöffnung (8) für den Fuß eines Trägers begrenzt ist, **dadurch gekennzeichnet, dass** das nach Art eines einseitig offenen Beutels gearbeitete, an das Mittelteil (4) angestrickte Fersenteil (2) durch eine Naht (13) vergeschlossen ist, die quer durch die Sohle (3) verlaufend oder im oberen Fersenbereich nahe des Randes (7) quer zur Sohle (3) verlaufend angeordnet ist.

2. Füßling nach Anspruch 1, **dadurch gekennzeichnet, dass** die Naht (13) eine Kettelnaht ist.

3. Füßling nach Anspruch 1, **dadurch gekennzeichnet, dass** die Naht (13) eine Rosso-Naht ist.

4. Füßling nach Anspruch 1, **dadurch gekennzeichnet. dass** der das Fersenteil bildende Beutel an seiner durch eine Naht verschlossenen Öffnung durch wenigstens eine rings um die Öffnung verlaufende Maschenreihe (15) begrenzt ist.

5. Füßling nach Anspruch 1, **dadurch gekennzeichnet, dass** der das Fersenteil (2) bildende Beutel zwei jeweils von einer Stelle nahe des Randes der Einstiegsöffnung (8) ausgehende Minderungskanten (12) aufweist, die beidseitig der Sohle (3) zu den Enden der Quernaht (13) hin verlaufen.

6. Füßling nach Anspruch 1, **dadurch gekennzeichnet, dass** der das Fersenteil (2) bildende Beutel auf beiden Seiten der Sohle (3) mit je zwei Minderungskanten (12a) gearbeitet ist, die jeweils von einer Stelle (24) ausgehen und von denen eine sich zu dem Rand (7) der Einstiegsöffnung hin erstreckt und die andere parallel zu der den Fersenbeutel abschließenden Naht (13) verläuft.

7. Füßling nach Anspruch 1, **dadurch gekennzeichnet, dass** die Einstiegsöffnung (8) durch einen an das Fußspitzenteil (1) und/oder das Fersenteil angestrickten elastischen Rand (5,7) begrenzt ist.

8. Füßling nach Anspruch 7, **dadurch gekennzeichnet, dass** an dem Mittelteil (4) wenigstens ein Bereich des die Einstiegsöffnung (8) begrenzenden, an das Mittelteil angestrickten Randes (6) unelastisch ausgebildet ist.

9. Füßling nach einem der vorhergehenden Ansprüche, **dadurch gekennzeichnet, dass** er im Bereiche des Fußspitzenteils (1) einen Ausschnitt (10) der Einstiegsöffnung (8) aufweist.

10. Füßling nach Anspruch 1, **dadurch gekennzeichnet, dass** das Fußspitzenteil elastisch ausgebildet ist.

11. Verfahren zum Herstellen eines Füßlings nach Anspruch 1, auf einer mit einer Minder- und Zunahmeeinrichtung ausgerüsteten Strickmaschine, insbesondere Rundstrickmaschine, mit zwei getrennt voneinander ansteuerbaren Nadelgruppen, bei dem der Füßling beginnend mit der Fußspitze mit folgender Schrittfolge gestrickt wird:
- Stricken des Randes (5) des Fußspitzenteils (1) mit einer ersten Nadelgruppe im Pendelgang,
- an den Rand (5) nahtlos anschließend Stricken eines taschen- oder beutelartigen Fußspitzenteils (1) mit der ersten Nadelgruppe durch an sich bekanntes Mindern und anschließendes Zunehmen von Maschen im Pendelgang,
- daran nahtlos anschließend Stricken eines die Sohle (3) des Füßlings enthaltenden Mittelteils (4) des Füßlings im Pendelgang auf der ersten Nadelgruppe,
- daran nahtlos anschließend Stricken eines Randes (7) für das Fersenteil (2) auf einer der ersten Nadelgruppe gegenüberliegenden zweiten Nadelgruppe im Pendelgang,
- daran nahtlos anschließend Stricken eines Fersenteils (2) in Gestalt eines einseitig offenen Beutels durch Mindern und anschließendes Zunehmen von Maschen im Pendelgang auf der zweiten Nadelgruppe
- Anstricken wenigstens einer die Öffnung des beutelförmigen Fersenteils rings umschließenden Maschenreihe (15) und
- Verschließen der Öffnung des beutelartigen Fersenteils durch eine Naht (13), die quer durch die Sohle (3) verläuft.

12. Verfahren zum Herstellen eines Füßlings nach Anspruch 1, auf einer mit einer Minder- und Zunahmeeinrichtung ausgerüsteten Strickmaschine, insbesondere Rundstrickmaschine, mit zwei getrennt voneinander ansteuerbaren Nadelgruppen, bei dem der Füßling beginnend mit der Fußspitze mit folgender Schrittfolge gestrickt wird:
- Stricken des Randes (5) des Fußspitzenteils (1) mit einer ersten Nadelgruppe im Pendelgang,
- an den Rand nahtlos anschließend Stricken eines taschen- oder beutelartigen Fußspitzenteils (1) mit der ersten Nadelgruppe durch an sich bekanntes Mindern und anschließendes Zunehmen von Maschen im Pendelgang,
- daran nahtlos anschließend Stricken eines die Sohle (3) des Füßlings enthaltenden Mittelteils (4) des Füßlings im Pendelgang auf der ersten Nadelgruppe,
- daran nahtlos anschließend Stricken eines Fersenteils (2) in Gestalt eines einseitig offenen Beutels durch Mindern und anschließendes Zunehmen von Maschen im Pendelgang auf der ersten Nadelgruppe
- Stricken eines Randes (7) für das Fersenteil (2) auf einer der ersten Nadelgruppe gegenüber liegenden zweiten Nadelgruppe im Pendelgang,
- Anstricken wenigstens einer die Öffnung des beutelförmigen Fersenteils ringsumschließenden Maschenreihe (15) und
- Verschließen der Öffnung des beutelartigen Fersenteils (2) durch eine quer zu der Sohle (3) verlaufende Naht (13) im oberen, dem Rand (7) benachbarten Bereich des Fersenteils (2).

13. Verfahren nach Anspruch 11 oder 12, **dadurch gekennzeichnet, dass** an das Mittelteil in dem Randbereich jeweils ein die Einstiegsöffnung (8) begrenzender Rand (6) jeweils im Pendelgang angestrickt wird.

14. Verfahren nach Anspruch 11 oder 12, **dadurch gekennzeichnet, dass** der Rand (5) des Fußspitzenteils (1) und/oder der Rand (7) der Fersenteils (2) elastisch ausgebildet werden.

15. Verfahren nach Anspruch 14, **dadurch gekennzeichnet, dass** in dem elastischen Rand (5) oder (7) jeweils ein elastischer Faden verstrickt ist.

16. Verfahren nach Anspruch 13, **dadurch gekennzeichnet, dass** der Rand (6) des Mittelteils (4) unelastisch ausgebildet wird.

17. Verfahren zum Herstellen eines Füßlings nach Anspruch 6, auf einer mit einer Minder- und Zunahmeeinrichtung ausgerichteten Strickmaschine, insbesondere Rundstrickmaschine mit zwei getrennt voneinander ansteuerbaren Nadelgruppen, bei dem der Füßling, beginnend mit der Fußspitze mit folgender Schrittfolge gestrickt wird:
- Stricken des Randes (5) des Fußspitzenteils (1) mit einer ersten Nadelgruppe im Pendelgang,
- an den Rand nahtlos anschließend Stricken eines taschen- oder beutelartigen Fußspitzenteils (1) mit der ersten Nadelgruppe durch an sich bekanntes Mindern und anschließendes Zunehmen von Maschen im Pendelgang,
- daran nahtlos anschließend Stricken eines die Sohle (3) des Füßlings enthaltenden Mittelteils (4) des Füßlings im Pendelgang auf der ersten Nadelgruppe,
- daran nahtlos anschließend Stricken eines Randes (7) für das Fersenteil (2) auf einer der ersten Nadelgruppe gegenüber liegenden zweiten Nadelgruppe im Pendelgang,
- daran nahtlos anschließend Stricken eines Fersenteils (2) in Gestalt eines einseitig offenen Beutels durch invertiertes Mindern und Zunehmen von Maschen im Pendelgang auf der zweiten Nadelgruppe, wobei in einer ersten Maschenreihe (14b), ausgehend von einer Ausgangsmaschenzahl, die Zahl der Maschen unmittelbar auf eine erste vorbestimmte Minimalmaschenzahl (18) gemindert wird, die kleiner ist als die Maschenzahl in einer angrenzende, dem Rand (7) benachbarten Maschenreihe (14a), wobei an die erste randseitige Maschenreihe (14b) anschließend Maschenreihen gestrickt werden, in denen die Maschenzahl, ausgehend von der ersten Minimalzahl (18), durch Zunehmen (20) fortlaufend bis auf eine vorgegebene Maximalzahl (19) vergrößert wird, wobei darauf folgend Maschenreihen gestrickt wurden, deren Maschenzahl durch Mindern (21) fortlaufend abnehmend bis auf eine vorgegebene zweite Minimahlzahl (22) in einer zweiten randseitigen Maschenreihe (22) verringert wird, und anschließend die Maschenzahl in einer Maschenreihe wieder auf die Ausgangsmaschenzahl erhöht wird und sodann wenigstens eine rundumlaufende Maschenreihe (15) im Rundlauf gestrickt wird, welche die Öffnung des beutelförmigen Fersenteils rings umschließt und
- Verschließen der Öffnung des beutelartigen Fersenteils durch eine Naht (13), die quer durch die Sohle (3) verläuft.

## Claims

1. Footlet made of knitted fabric with a pocket- or pouch-like toe part (1), a pocket-like heel part (2) and a middle part (4), which extends between the toe part and the heel part and contains the sole (3), by means of which parts together an insertion opening (8) for the foot of a wearer having an edge (5, 7, 6) is delimited, **characterised in that** the heel part (2) knitted onto the middle part (4) and functioning in the manner of a pocket open on one side is closed off by a seam (13), which is arranged to run transversely through the sole (3) or to run transversely to the sole (3) in the upper heel region close to the edge (7).

2. Footlet according to claim 1, **characterised in that** the seam (13) is a linking seam.

3. Footlet according to claim 1, **characterised in that** the seam (13) is a rosso seam.

4. Footlet according to claim 1, **characterised in that** the pocket forming the heel part is delimited at its opening closed off by a seam by at least one row of stitches (15) running around the opening.

5. Footlet according to claim 1, **characterised in that** the pocket forming the heel part (2) has two fashioned edges (12), which respectively extend from a location close to the edge of the insertion opening (8) and run on both sides of the sole (3) towards the ends of the cross seam (13).

6. Footlet according to claim 1, **characterised in that** the pocket forming the heel part (2) is worked with two respective fashioned edges (12a) on both sides of the sole (3), which fashioned edges extend respectively from one location (24), one of which extending towards the edge (7) of the insertion opening and the other running parallel to the seam (13) closing off the heel pocket.

7. Footlet according to claim 1, **characterised in that** the insertion opening (8) is delimited by an elastic edge (5, 7) knitted onto the toe part (1) and/or the heel part.

8. Footlet according to claim 7, **characterised in that** at least one region of the edge (6) knitted onto the middle part and delimiting the insertion opening (8) is non-elastic.

9. Footlet according to one of the preceding claims, **characterised in that** it has a cut-out section (10) of the insertion opening (8) in the region of the toe part (1).

10. Footlet according to claim 1, **characterised in that** the toe part is elastic.

11. Method for producing a footlet according to claim 1 on a knitting machine, in particular a circular knitting machine, equipped with a narrowing and widening device, with two needle groups that can be operated separately from one another, in which the footlet is knitted in the following sequence of steps, starting with the toe:
• knitting the edge (5) of the toe part (1) with a first needle group in swinging motion,
• joining seamlessly onto the edge (5), knitting a pocket- or pouch-like toe part (1) with the first needle group by narrowing and subsequently widening stitches, known per se, in swinging motion,
• joining seamlessly onto this, knitting a middle part (4) of the footlet containing the sole (3) of the footlet on the first needle group in swinging motion,
• joining seamlessly onto this, knitting an edge (7) for the heel part (2) on a second needle group located opposite the first needle group in swinging motion.
• joining seamlessly onto this, knitting a heel part (2) in the form of a pocket open on one side by narrowing and subsequently widening stitches in swinging motion on the second needle group,
• joining on by knitting at least one row of stitches (15) enclosing the opening of the pocket-like heel part in a ring shape, and
• closing off the opening of the pocket-like heel part by a seam (13), which runs transversely through the sole (3).

12. Method for producing a footlet according to claim 1 on a knitting machine, in particular a circular knitting machine, equipped with a narrowing and widening device, with two needle groups that can be operated separately from one another, in which the footlet is knitted in the following sequence of steps, starting with the toe:
• knitting the edge (5) of the toe part (1) with a first needle group in swinging motion,
• joining seamlessly onto the edge, knitting a pocket- or pouch-like toe part (1) with the first needle group by narrowing and subsequently widening stitches, known per se, in swinging motion,
• joining seamlessly onto this, knitting a middle part (4) of the footlet containing the sole (3) of the footlet on the first needle group in swinging motion,
• joining seamlessly onto this, knitting a heel part (2) in the form of a pocket open on one side by narrowing and subsequently widening stitches in swinging motion on the first needle group,
• knitting an edge (7) for the heel part (2) on a second needle group located opposite the first needle group in swinging motion,
• joining on by knitting at least one row of stitches (15) enclosing the opening of the pocket-like heel part in a ring shape, and
• closing off the opening of the pocket-like heel part by a seam (13) running transversely to the sole (3) in the upper region of the heel part (2) adjacent to the edge (7).

13. Method according to claim 11 or 12, **characterised in that** a respective edge (6) delimiting the insertion opening (8) is knitted onto the middle part in the edge region respectively in swinging motion.

14. Method according to claim 11 or 12, **characterised in that** the edge (5) of the toe part (1) and/or the edge (7) of the heel part (2) are elastic.

15. Method according to claim 14, **characterised in that** an elastic thread is respectively knitted into the elastic edge (5) or (7).

16. Method according to claim 13, **characterised in that** the edge (6) of the middle part (4) is non-elastic.

17. Method for producing a footlet according to claim 6 on a knitting machine, in particular a circular knitting machine, equipped with a narrowing and widening device, with two needle groups that can be operated separately from one another, in which the footlet is knitted in the following sequence of steps, starting with the toe:
• knitting the edge (5) of the toe part (1) with a first needle group in swinging motion,
• joining seamlessly onto the edge, knitting a pocket- or pouch-like toe part (1) with the first needle group by narrowing and subsequently widening stitches, known per se, in swinging motion,
• joining seamlessly onto this, knitting a middle part (4) of the footlet containing the sole (3) of the footlet on the first needle group in swinging motion,
• joining seamlessly onto this, knitting an edge (7) for the heel part (2) on a second needle group located opposite the first needle group in swinging motion,
• joining seamlessly onto this, knitting a heel part (2) in the form of a pocket open on one side by inverted narrowing and widening stitches in swinging motion on the second needle group, wherein in a first row of stitches (14b), working from a starting number of stitches, the number of stitches is reduced directly to a first predetermined minimum stitch number (18), which is smaller than the stitch number in an adjoining row of stitches (14a) adjacent to the edge (7), wherein rows of stitches adjoining the first stitch row (14b) on the edge side are knitted, in which, working from the first minimum number (18), the number of stitches is increased continuously up to a predetermined maximum number (19) by widening, wherein stitch rows were subsequently knitted, in which the number of stitches is continuously decreased in a second stitch row (22) on the edge side down to a predetermined second minimum number (22) by narrowing (21), and the number of stitches in a stitch row is then increased again to the starting number of stitches and at least one circumferential stitch row (15) is thus knitted in circular knitting operation, which encloses the opening of the pocket-shaped heel part in a ring shape and
• closing off the opening of the pocket-like heel part by a seam (13), which runs transversely through the sole (3).

## Revendications

1. Chausson réalisé en un produit du type tricot comportant une partie pointe de pied (1) du genre poche ou sac, une partie talon (2) du genre sac et une partie médiane (4) qui s'étend entre la partie pointe de pied et la partie talon et qui comporte la semelle (3) par lesquelles est limitée en commun une ouverture d'entrée (8) destinée au pied d'un porteur, qui présente un bord (5, 7, 6), **caractérisé en ce que** la partie talon (2) travaillée à la manière d'un sac ouvert d'un côté, tricotée à la suite de la partie médiane (4), est fermée par une couture (13) qui est disposée de manière à s'étendre dans la semelle (3) ou dans la zone supérieure du talon à proximité du bord (7) en s'étendant transversalement à la semelle (3).

2. Chausson selon la revendication 1 **caractérisé en ce que** la couture (13) est une couture surjetée.

3. Chausson selon la revendication 1 **caractérisé en ce que** la couture (13) est une couture de remaillage.

4. Chausson selon la revendication 1 **caractérisé en ce que** le sac constituant la partie talon est limité au niveau de son ouverture fermée par une couture au moyen d'au moins un rang de mailles (15) qui s'étend circulairement autour de l'ouverture.

5. Chausson selon la revendication 1 **caractérisé en ce que** le sac qui forme la partie talon (2) présente deux bords de diminutions (12) partant chacun d'un emplacement situé à proximité du bord de l'ouverture d'entrée (8), lesquels s'étendent de chaque côté de la semelle (3) jusqu'aux extrémités de la couture transversale (13).

6. Chausson selon la revendication 1 **caractérisé en ce que** le sac formant la partie talon (2) est travaillé des deux côtés de la semelle (3) avec deux bords de diminutions (12a) qui parte chacun d'un emplacement (24) et dont l'un s'étend jusqu'au bord (7) de l'ouverture d'entrée et dont l'autre s'étend parallèlement à la couture (13) qui ferme le sac de talon.

7. Chausson selon la revendication 1 **caractérisé en ce que** l'ouverture d'entrée (8) est limitée par un bord élastique (5, 7) tricoté à la suite de la partie pointe de pied (1) et/ou à la suite de la partie talon.

8. Chausson selon la revendication 1 **caractérisé en ce que** sur la partie médiane (4) au moins une zone du bord (6) tricoté à la suite de la partie médiane, limitant l'ouverture d'entrée (8), est réalisée de manière à ne pas être élastique.

9. Chausson selon l'une des revendications qui précèdent **caractérisé en ce qu'**il présente une échancrure (10) de l'ouverture d'entrée (8) dans la zone de la partie pointe de pied (1).

10. Chausson selon la revendication 1 **caractérisé en ce que** la partie pointe de pied est réalisée de façon à être élastique.

11. Procédé de fabrication d'un chausson selon la revendication 1 sur une machine à tricoter équipée d'un dispositif de diminution et d'augmentation, en particulier une machine à tricoter circulaire comportant deux groupes d'aiguilles qui peuvent être commandées séparément l'un de l'autre, dans lequel le chausson est tricoté en commençant par la pointe du pied, avec la séquence d'opérations suivantes :
- tricotage du bord (5) de la partie pointe de pied (1) avec un premier groupe d'aiguilles, en fonctionnement pendulaire,
- tricotage raccordé sans couture au bord (5), d'une partie pointe de pied (1) du genre poche ou sac avec le premier groupe d'aiguilles au moyen d'une diminution suivie d'une augmentation de mailles connues en elles-mêmes, en fonctionnement pendulaire,
- tricotage raccordé sans couture d'une partie médiane (4) du chausson comportant la semelle (3) du chausson sur le premier groupe d'aiguilles,
- tricotage raccordé sans couture d'un bord (7) pour la partie talon (2) sur un deuxième groupe d'aiguilles situé en face du premier groupe d'aiguilles, en fonctionnement pendulaire,
- tricotage raccordé sans couture d'une partie talon (2) sous forme d'un sac ouvert d'un côté par diminution ou augmentation de mailles, en fonctionnement pendulaire sur le deuxième groupe d'aiguilles.
- Tricotage d'au moins un rang de mailles (15) entourant circulairement l'ouverture de la partie talon du genre sac, et
- Fermeture de l'ouverture de la partie talon du genre sac au moyen d'une couture (13) qui s'étend transversalement à la semelle (3).

12. Procédé de fabrication d'un chausson selon la revendication 1 sur une machine à tricoter équipée d'un dispositif de diminution et d'augmentation, en particulier sur une machine à tricoter circulaire, qui comporte deux groupes d'aiguilles qui peuvent être commandés séparément l'un de l'autre, dans lequel procédé le chausson est tricoté en commençant par la pointe de pied, selon la séquence d'opérations qui suit :
- tricotage du bord (5) de la partie pointe de pied (1) au moyen d'un premier groupe d'aiguilles, en fonctionnement pendulaire,
- tricotage raccordé au bord sans couture d'une partie pointe de pied (1) du genre poche ou sac au moyen du premier groupe d'aiguilles à l'aide d'une diminution de mailles suivie d'une augmentation de mailles connues en elles-mêmes, en fonctionnement pendulaire,
- tricotage raccordé sans couture d'une partie médiane (4) du chausson comportant la semelle (3) du chausson, en fonctionnement pendulaire sur le premier groupe d'aiguilles,
- tricotage raccordé sans couture d'une partie talon (2) sous forme d'un sac ouvert d'un côté à l'aide d'une diminution de mailles suivie d'une augmentation de mailles, en fonctionnement pendulaire sur le premier groupe d'aiguilles,
- tricotage d'un bord (7) pour la partie talon (2) sur un deuxième groupe d'aiguilles disposé en face du premier groupe d'aiguilles, en fonctionnement pendulaire,
- tricotage d'au moins un rang de mailles (15) entourant circulairement l'ouverture de la partie talon (2) du genre sac, et
- Fermeture de l'ouverture de la partie talon (2) du genre sac au moyen d'une couture (13) s'étendant transversalement à la semelle (3), dans la zone supérieure voisine du bord (7) de la partie talon (2).

13. Procédé selon la revendication 11 ou 12 **caractérisé en, ce qu'**un bord (6) limitant l'ouverture d'entrée (8) est tricoté à la suite de la partie médiane dans la zone du bord, en fonctionnement pendulaire.

14. Procédé selon la revendication 11 ou 12 **caractérisé en ce que** le bord (5) de la partie pointe de pied (1) et/ou le bord (7) de la partie talon (2) est réalisé de manière à être élastique.

15. Procédé selon la revendication 14 **caractérisé en ce que** dans chacun des bords élastiques (5) ou (7) est tricoté un fil élastique.

16. Procédé selon la revendication 13 **caractérisé en ce que** le bord (6) de la partie médiane (4) est réalisé de manière à ne pas être élastique.

17. Procédé de fabrication d'un chausson selon la revendication 6 sur une machine à tricoter équipée d'un dispositif de diminution ou d'augmentation, en particulier sur une machine à tricoter circulaire, comportant deux groupes d'aiguilles pouvant être commandés séparément l'un de l'autre, dans lequel procédé le chausson est tricoté en commençant par la pointe du pied, comportant la séquence d'opérations qui suit :
- tricotage du bord (5) de la partie pointe de pied (1) au moyen d'un premier groupe d'aiguilles, en fonctionnement pendulaire,
- puis tricotage raccordé au bord sans couture d'une partie pointe de pied (1) du genre poche ou sac au moyen du premier groupe d'aiguilles à l'aide d'une diminution de mailles suivie d'une augmentation de mailles, connues en elles-mêmes, en fonctionnement pendulaire,
- tricotage raccordé sans couture, d'une partie médiane (4) du chausson comportant la semelle (3) du chausson, sur le premier groupe d'aiguilles, en fonctionnement pendulaire,
- tricotage raccordé sans couture d'un bord (7) destiné à la partie talon (2), sur un deuxième groupe d'aiguilles, situé en face du premier groupe d'aiguilles, en fonctionnement pendulaire,
- tricotage raccordé sans couture d'une partie talon (2) se présentant sous la forme d'un sac ouvert d'un côté, à l'aide d'une diminution de mailles et d'une augmentation de mailles inversées, en fonctionnement pendulaire, sur le deuxième groupe d'aiguilles, le nombre de mailles (18) étant diminué dans un premier rang de mailles (14b) directement à partir d'un nombre de départ jusqu'à atteindre un nombre minimum de mailles prédéterminé (18), lequel est inférieur au nombre de mailles dans un rang de mailles (14a) proche, voisin du bord (7) puis des rangs de mailles étant tricotés à la suite du premier rang de mailles (14b) côté bord, dans lesquels rangs le nombre de mailles est accru progressivement à partir du premier nombre minimum (18) par augmentation (20) jusqu'à atteindre un nombre maximum (19) prédéterminé, à la suite de quoi des rangs de mailles sont tricotés, dont le nombre est réduit progressivement grâce à une diminution (21) jusqu'à atteindre un deuxième nombre minimum prédéterminé (22) dans un deuxième rang de mailles (22) côté bord, et le nombre de mailles dans un rang de mailles (22) étant ensuite à nouveau augmenté jusqu'à atteindre le nombre de mailles de sortie, puis au moins un rang de mailles circulaire (15) étant tricoté en fonctionnement circulaire, lequel rang de mailles entoure circulairement l'ouverture de la partie talon en forme de sac, et
- fermeture de l'ouverture de la partie talon du genre sac par une couture (13) qui s'étend transversalement dans la semelle (3).
